# EUROPÄISCHE PATENTSCHRIFT

(11) **EP 0 224 764 B1**
(45) Veröffentlichungstag und Bekanntmachung des Hinweises auf die Patenterteilung: **03.05.1989**
(21) Anmeldenummer: 86115684.2
(22) Anmeldetag: 12.11.1986
(51) Int. Cl.: F01D 3/04, F01D 25/04, F04D 29/04

(54) **Axialschub-Ausgleichsvorrichtung für Flüssigkeitspumpe**
Axial thrust compensation device for fluid pumps
Dispositif compensateur de force axiale pour pompes à fluide

(30) Priorität: 27.11.1985 CH 5066/85
(43) Veröffentlichungstag der Anmeldung: 10.06.1987
(73) Patentinhaber: GEBRÜDER SULZER AKTIENGESELLSCHAFT, CH-8401 Winterthur (CH)
(72) Erfinder: Guelich, Johann, CH-8408 Winterthur (CH)
(74) Vertreter: Sparing Röhl Henseler Patentanwälte

(56) Entgegenhaltungen:
- DE-A- 1 940 555
- DE-B- 1 147 120
- DE-C- 390 366
- DE-C- 407 077
- DE-C- 539 225
- DE-C- 611 232
- DE-C- 922 807
- FR-A- 1 276 208
- FR-A- 2 045 276
- FR-A- 2 096 412
- FR-A- 2 264 964
- FR-A- 2 362 286
- US-A- 2 410 769
- US-A- 3 393 947
- US-A- 3 614 255
- US-A- 4 170 435
- US-A- 4 493 610
- HYDROCARBON PROCESSING, Band 55, Nr. 12, Dezember 1976, Seiten 79-84, Houston, US; E. MAKAY: "How to avoid field problems with ... boiler feed pumps"

## Beschreibung

Die Erfindung bezieht sich auf eine Axialschub-Ausgleichsvorrichtung für eine Flüssigkeitspumpe, welche im wesentlichen aus einer feststehenden Büchse und einem in dieser Büchse drehenden, mit der Pumpenradwelle fest verbundenen Entlastungskolben besteht, sowie auf die Verwendung einer derartigen Axialschub-Ausgleichsvorrichtung.

Derartige Vorrichtungen werden in Flüssigkeitspumpen, insbesondere in mehrstufigen Hochleistungs-Radialpumpen, eingesetzt und haben den Zweck und die Aufgabe, grosse axiale Schubkräfte zu neutralisieren oder zu mindern.

Die Patentschrift DE-C 611 232 beschreibt eine Einrichtung zur Achsschubentlastung, bei welcher die durch den Spalt zwischen Entlastungskolben und Büchse fliessende Arbeitsflüssigkeit über Abflussöffnungen in der Büchse und Entlastungsbohrungen abgeführt werden.

Die Offenlegungsschrift DE-A 1 940 555 beschreibt eine gekapselte Zentrifugalpumpe, bei der auf beiden Seiten des Rotors im Rotorraum des Gehäuses eine Zwischenwand angeordnet ist. Zwischenwand und Gehäusewand bilden einen zweiten Kanal für die Arbeitsflüssigkeit. Der Rotor weist je eine Rille auf, die beim Verschieben des Rotors in axialer Richtung, die Strömung im Rotorraum derart verändert, dass die auf den Rotor wirkenden Zentrierkräfte erhöht werden. Die Konstruktion ist selbstzentrierend.

Die französische Patentschrift FR-A 1 276 208 beschreibt eine Kreiselpumpe, bei welcher das eigentliche Pumpenrad zwischen ungleichgrossen Druckflächen der Axialschub-Ausgleichsvorrichtung liegen. Um auf die Druckflächen einen möglichst gleichbleibenden Druck auszuüben und damit ein axiales Oszillieren des Pumpenrotors zu vermeiden, wird u.a. vorgeschlagen, in den Lagerbüchsen der ausserhalb der Schubausgleichs-Vorrichtung liegenden Lager radiale Bohrungen anzubringen.

Jede dieser Erfindungen löst andere spezifische Aufgaben, aber keine ist dazu geeignet, das Eindringen vorrotierender Arbeitsflüssigkeit in den Spalt zwischen dem Entlastungskolben und der Büchse zu verhindern.

Eine Axialschub-Ausgleichsvorrichtung nach dem Oberbegriff des Patentes besteht aus einem mit dem Pumpenlaufrad fest verbundenen, mitdrehenden Druckausgleichs- oder Entlastungskolben, der in einer feststehenden Büchse berührungsfrei läuft. Die Büchse kann als eigener, fest mit dem Gehäuse verbundenen Teil ausgebildet sein. Der Entlastungskolben selbst kann als Teil der Pumpenrotorwelle ausgebildet oder als separater Teil mit der Rotorwelle starr verbunden sein. Die Axialschub-Ausgleichsvorrichtung ist in Richtung der sich folgenden Pumpenstufen der letzten Stufe nachgeordnet.

Die Druckverhältnisse im Bereich der Axialschub-Ausgleichsvorrichtung sind in der Flüssigkeit derart, dass im Betriebszustand ständig Arbeitsflüssigkeit vom Pumpenrad-Seitenraum zum und durch den Spalt zwischen Büchse und Entlastungskolben fliesst. Diese Flüssigkeit wird im Pumpenrad-Seitenraum in Rotation versetzt, deren Intensität mit der Durchflussmenge durch den Spalt steigt. Das Arbeitsmedium tritt demnach mit einer Umfangskomponente in den Spalt ein. Diese Rotation des Arbeitsmittels kann die maximale Leistung der Pumpe störend beeinflussen, indem die Neigung des Rotors zu Eigenschwingungen zunimmt.

Bisher bekannte Lösungen versuchen die Rotationsbewegung des Arbeitsmittels im Pumpenrad-Seitenraum durch Schikanen wie Rippen, Nuten und ähnliches zu vermindern. Die pumpenradseitig in den Spalt eindringende Flüssigkeit hat aber immer eine, wenn auch verminderte Rotationskomponente, eine sogenannte Vorrotation.

Aufgabe der Erfindung ist es, das pumpenradseitige Eindringen von Flüssigkeit mit Vorrotation in den Spalt vollständig zu unterbinden und dem Spalt vorrotationsfreie Flüssigkeit ohne aufwendige Zusatzeinrichtungen zuzuführen. Die Erfindung, wie sie in den Ansprüchen gekennzeichnet ist, löst diese Aufgabe mit Hilfe des fliessenden Teilstromes aus dem Spalt in den Pumpenrad-Seitenraum. Da dem Spalt über die Kanäle nur noch vorrotationsfreie Flüssigkeit zugeführt wird, ist die Rotationsbewegung der Flüssigkeit durch den Spalt in den vom Pumpenrad abgewendete Spaltraum herabgesetzt, was wiederum die Neigung des Pumpenrotors zu Eigenschwingungen im Grenzlastbereich verringert und damit bei gleichen Dimensionen der Pumpenrotorwelle höhere Pumpenleistungen zulässt.

Besondere Vorteile bringt eine Vorrichtung nach der Erfindung für mehrstufige, schnellaufende Hochdruck-Radialpumpen wie z.B. Kesselspeisepumpen.

Im folgenden wird die Erfindung anhand der Zeichnung eines Ausführungsbeispiels näher erläutert.

Die Figur zeigt schematisch im Schnitt einen Teil der letzten zwei Stufen einer Radialpumpe mit einer Axialschub-Ausgleichsvorrichtung.

Der schematische Schnitt durch Gehäuse und Rotor der letzten zwei Stufen einer Radialpumpe zeigt das ein- oder mehrteilige, feststehende Pumpengehäuse 1 sowie die beiden Pumpenräder 2, 3, welches starr mit der Pumpenradwelle 4 verbunden sind. Die Strömungsrichtung der Flüssigkeit in den Kanälen 22, 23 der Pumpenräder 2, 3, in den Pumpenrad-Nebenräumen 12, 21, 31 sowie in den Hauptstromkanälen 11 ist mit Pfeilen angezeigt. Die Axialschub-Ausgleichsvorrichtung besteht aus der fest mit dem Gehäuse verbundenen Büchse 5 und dem mit der Rotorwelle 4 starr verbundenen Entlastungskolben 6, der in der Büchse 5 dreht.

Die Büchse 5 weist Bohrungen 51 auf, von denen nur eine gezeigt ist, welche in eine Innennute 52 münden, die ihrerseits in den Spalt 56 zwischen Büchse 5 und Entlastungskolben 6 mündet. Auf der Aussenseite der Büchse 5 sind die Bohrungen in unserem Beispiel in der Ausnehmung 15 mit dem Radseitenraum 31 verbunden. Bei entsprechender Dimensionierung und Anordnung der Bohrungen 51 und Nute 52, der Aussen- und Innendurchmesser (D₂, Di) der Büchse 5 sowie des Aussendurchmessers (Ds) des Entlastungskolbens 6 sind die Strömungsverhältnisse in diesem Bereich wie mit den Pfeilen eingezeichnet. Die für einen bestimmten Pumpentyp geeignete Ausführung der Erfindung kann von einem Pumpenfachmann problemlos bestimmt werden.

Die Wirkungsweise der erfindungsgemässen Anordnung der Kanäle 51 und 52 in der Büchse 5 ist die folgende:
Im Betrieb fliesst die Arbeitsflüssigkeit in einem Nebenstrom vom Pumpenrad 32 in den Radseitenraum 31. Beim Fehlen der in unserem Beispiel gezeigten Ausnehmung 15, Kanäle 51 und Nute 52 fliesst die Arbeitsflüssigkeit im Pumpenrad-Seitenraum 31 radial zur pumpenradseitigen Öffnung des Spalts 56 zwischen Büchse 5 und Entlastungskolben 6 der Axialschub-Ausgleichsvorrichtung 5, 6. Die Arbeitsflüssigkeit erfährt dabei im Radseitenraum 31 eine Rotationsbewegung in Drehrichtung des Pumpenrads 3, eine sogenannte Vorrotation. Die Vorrotation wird um so kräftiger, je grösser die Flüssigkeitsmenge, die zum Spalt 56 fliesst, ist.
Im gezeigten Beispiel wird nun das Zufliessen von Arbeitsflüssigkeit mit Vorrotation zum pumpenradseitigen Ende des Spaltes 56 dadurch vollständig eliminiert, dass über die Radialbohrungen 51 und Nute 52 vorrotationsfreie Arbeitsflüssigkeit dem Spalt 56 zwischen den beiden Spaltenden zugeführt wird. Ein Teil der durch Bohrungen 51 und Nute 52 strömenden Flüssigkeit (Q₂) fliesst über den Spalt 56 in den Pumpenrad-Seitenraum zurück und bewirkt damit eine vollständige Sperrwirkung, so dass keine Flüssigkeit mit Vorrotation in den Spalt 56 eindringen kann. Da es Ziel der Erfindung ist, die Rotation der Flüssigkeit im Spalt 56 zu reduzieren, ist es auch denkbar, dass die Bohrungen 51 nicht Radialbohrungen, sondern gegen die Drehrichtung der Pumpe gerichtet angeordnet sind, womit zusätzlich die im Spalt 56 erfolgende Rotation der Arbeitsflüssigkeit vermindert wird.

Die Nute 52 hat die Aufgabe, die Arbeitsflüssigkeit über den Umfang des Ausgleichskolbens 6 dem Spalt 56 gleichmässig zuzuführen und damit über den Umfang gesehen, möglichst ausgeglichene Druckverhältnisse zu schaffen. Es ist aber auch denkbar, dass die Nute 52 vollständig fehlt und die Bohrungen 51 direkt in den Spalt 56 münden.

Im Beispiel wird die Arbeitsflüssigkeit den Bohrungen 51 über die Ausnehmung 15 zugeführt. Es ist aber auch denkbar, dass die Ausnehmung 15 fehlt und die Bohrungen 51 direkt durch hier nicht gezeichnete seitliche Bohrung in der Büchse 5 oder Schrägbohrungen im Gehäuse 1 mit dem Pumpenrad-Seitenraum 31 verbunden sind.

Die Strömung über Ausnehmung 15, Bohrungen 51 und Nute 52 zum Spalt 56 und teilweise wieder zurück zum pumpenradseitigen Spaltende in den Pumpenrad-Nebenraum 31 kommt wie folgt zustande:

Die Rotation des Pumpenrades 3 erzeugt im Radseitenraum 31 eine Rotationsströmung der Arbeitsflüssigkeit und damit einen nach aussen gerichteten radialen Druckgradienten. Die Verhältnisse müssen nun so gewählt werden, dass im Betriebszustand der radiale Druckunterschied im Seitenraum 31 zwischen Büchsenaussen- und Innendurchmesser (D₂, D₁) grösser ist, als der Druckverlust in den Bohrungen 51 und Nute 52 bei einer Durchflussmenge (Qi) allein, d.h. jenem Teil der Strömung (Q), der im Spalt 56 zu dem Pumpenrad abgekehrten Ende des Spalts 56 fliesst. Wenn diese Bedingung erfüllt ist, fliesst von der Mündung zum pumpenradseitigen Spaltende in den Radseitenraum 31 ein Staustrom (Q₂), der gleichzeitig das Eindringen von Arbeitsflüssigkeit mit Vorrotation in den Spalt 56 vollständig verhindert.

Günstige Verhältnisse in einer schnellaufenden, mehrstufigen Hochdruckradialpumpe erreicht man beispielsweise, wenn das Verhältnis von Aussenzu Innendurchmesser der Büchse (D₂/Di) grösser oder gleich 1,25 ist, und die Summe der Querschnitte der Radialbohrungen 51 mindestens dreimal grösser als der Querschnitt des Spaltes 56 ist, und wenn die Radialbohrungen 51 im Abstand von nur einigen Millimetem, nahe der Stirnfläche 50 angebracht sind.

## Patentansprüche

1. Axialschub-Ausgleichsvorrichtung (5, 6) für eine Flüssigkeitspumpe, welche im wesentlichen aus einer feststehenden Büchse (5) und einem in dieser Büchse (5) drehenden, mit der Pumpenradwelle fest verbundenen Entlastungskolben (6) besteht, dadurch gekennzeichnet, dass die Büchse (5) Kanäle (51, 52) zum Führen einer in Richtung Entlastungskolben (6) gerichteten Strömung (Q) von Arbeitsflüssigkeit aus dem an die Axialschub-Ausgleichsvorrichtung (5, 6) grenzenden Radseitenraum, (31) aufweist, derart, dass sich in der Mündung (53) der Kanäle (51, 52) in den Spalt (56) zwischen Büchse (5) und Entlastungskolben (6) die Strömung (Q) in zu den beiden Spaltenden gerichtete Strömungen (Qᵢ, Q₂) teilt.

2. Vorrichtung nach Anspruch 1, dadurch gekennzeichnet, dass die Kanäle in der Büchse Bohrungen (51) im Büchsenmantel sind, welche gleichmässig über den Umfang der Büchse (5) angeordnet sind.

3. Vorrichtung nach Anspruch 1, dadurch gekennzeichnet, dass die Kanäle (51) in der Büchse gleichmässig angeordnete Bohrungen im Büchsenmantel (5) und eine Nute (52) sind, wobei die Bohrungen (51) in die Nute (52) münden, die ihrerseits in den Spaltraum (56) mündet.

4. Vorrichtung nach Anspruch 2 oder 3, dadurch gekennzeichnet, dass die Bohrungen (51) im Mantel der Büchse (5) Radialbohrungen sind.

5. Vorrichtung nach Anspruch 1, 2 oder 3, dadurch gekennzeichnet, dass die Bohrungen (51) in einem Winkel gegen den Drehsinn der Pumpenradwelle (4) gerichtet sind.

6. Vorrichtung nach einem der vorangehenden Ansprüche 3, 4 oder 5, dadurch gekennzeichnet, dass die Symmetrieachsen der Bohrungen (51) in einer Ebene liegen, die senkrecht zur Achse der Pumpenradwelle (4) steht und die Nute einer Umfangsnute (52) ist

7. Vorrichtung nach einem der Ansprüche 1 bis 6, dadurch gekennzeichnet, dass der Quotient von äusserem und innerem Durchmesser der Büchse (Di/D₂) grösser oder gleich 1,25 und das Verhältnis der Summe der Bohrungsquerschnitte zum Spaltquerschnitt grösser oder gleich 3 ist.

8. Vorrichtung nach einem der Ansprüche 1 bis 7, dadurch gekennzeichnet, dass die Büchse (5) 24 gleichmässig über den Büchsenumfang im Radialwinkelabstand von 15_{°} angeordnete Radialbohrungen (51) aufweist.

9. Vorrichtung nach einem der Ansprüche 1 bis 8, dadurch gekennzeichnet, dass die Kanäle (51, 52) in der Nähe der pumpenradseitigen Stirnfläche (50) der Büchse (5) angeordnet sind.

10. Verwendung einer Axialschub-Ausgleichsvorrichtung nach einem der Ansprüche 1 bis 9 in einer mehrstufigen, schnellaufenden Flüssigkeits-Hochdruckradialpumpe.

## Claims

1. An axial-thrust equalizer (5, 6) for a liquid pump, the equalizer mainly comprising a stationary sleeve (5) and, rotating therein, a dummy piston (6) rigidly secured to the pump rotor shaft, characterised in that the sleeve (5) is formed with ducts (51, 52) for guiding out of the rotor side chamber (31) contiguous with the equalizer a flow (Q) of working liquid moving towards the dummy piston (6), the flow (Q) dividing, at the place (53) where the ducts (51, 52) join the gap (56) between the sleeve (5) and the dummy piston (6), into two flows (Qi, Q₂) moving towards the two gap ends.

2. An equalizer according to claim 1, characterised in that the ducts in the sleeve (5) are bores (51) in the sleeve outer periphery, such bores being distributed uniformly therearound.

3. An equalizer according to claim 1, characterised in that the ducts (51) in the sleeve are bores distributed uniformly around the sleeve outer periphery and a groove (52), the bores (51) extending into the groove (52), the same extending into the gap (56).

4. An equalizer according to claim 2 or 3, characterised in that the bores (51) in the sleeve outer periphery are radial bores.

5. An equalizer according to claim 1 or 2 or 3, characterised in that the bores (51) extend at an angle to the direction of rotation of the rotor shaft (4).

6. An equalizer according to any of claims 3 or 4 or 5, characterised in that the axes of symmetry of the bores (51) are disposed in a plane perpendicular to the axis of the rotor shaft (4) and the groove is a peripheral groove (52).

7. An equalizer according to any of claims 1-6, characterised in that the quotient of outside sleeve diameter and inside sleeve diameter (WD2) is greater than or equal to 1.25 and the ratio of the sum of the bore cross-sections to the gap cross-section is greater than or equal to 3.

8. An equalizer according to any of claims 1-7, characterised in that the sleeve (5) is formed with 24 radial bores (51) distributed uniformly at radial angular spacings of 15_{°} from one another around the sleeve periphery.

9. An equalizer according to any of claims 1-8, characterised in that the ducts (51, 52) are disposed near the rotor-side end face (50) of the sleeve (5).

10. Use of an equalizer according to any of claims 1-9 in a multistage high-speed high-pressure radial- flow liquid pump.

## Revendications

1. Dispositif de compensation de la pousée axiale (5, 6) destiné à une pompe à liquide, qui est constitué pour l'essentiel d'un fourreau (5) fixe et d'un piston compensateur (6) tournant dans ce fourreau (5) et relié de manière fixe à l'arbre de roue de la pompe, caractérisé en ce que le fourreau (5) présente des conduits (51, 52) destinés à guider un écoulement (Q) de liquide de travail, dirigé dans la direction du piston compensateur (6) et provenant du volume côté roue (31) adjacent au dispositif de compensation de la poussée axiale (5, 6), de telle sorte que l'écoulement (Q) se divise, à l'embouchure (53) des conduits (51, 52) dans la fente (56) située entre le fourreau (5) et le piston compensateur (6), en écoulements (0₁, Q₂) dirigés vers les deux extrémités de la fente.

2. Dispositif selon la revendication 1, caractérisé en ce que les conduits situés dans le fourreau sont des perçages (51) pratiqués dans l'enveloppe du fourreau et qui sont uniformément répartis sur le pourtour du bossage (5).

3. Dispositif selon la revendication 1, caractérisé en ce que les conduits (51) situés dans le fourreau sont des perçages uniformément répartis dans l'enveloppe du fourreau (5) et une rainure (52), les perçages (51) débouchant dans la rainure (52) qui, à son tour, débouche dans l'espace de la fente (56).

4. Dispositif selon la revendication 2 ou 3, caractérisé en ce que les perçages (51) pratiqués dans l'enveloppe du fourreau (5) sont des perçages radiaux.

5. Dispositif selon la revendication 1, 2 ou 3, caractérisé en ce que les perçages (51) sont inclinés sous un certain angle par rapport au sens de rotation de l'arbre de roue (4) de la pompe.

6. Dispositif selon l'une des revendications précédentes 3, 4 ou 5, caractérisé en ce que les axes de symétrie des perçages (51) se situent dans un plan qui est perpendiculaire à l'axe de l'arbre de roue (4) de la pompe et en ce que la rainure est une rainure périphérique (52).

7. Dispositif selon l'une des revendications 1 à 6, caractérisé en ce que le quotient du diamètre extérieur et du diamètre intérieur du fourreau (Di/D₂) est supérieur ou égal à 1,25 et en ce que le rapport entre la somme des sections transversales des perçages et la section transversale de la fente est supérieur ou égal à 3.

8. Dispositif selon l'une des revendications 1 à 7, caractérisé en ce que le fourreau (5) comporte 24 perçages radiaux (51) uniformément répartis sur le pourtour du fourreau, dont l'écartement angulaire radial est de 15_{°}.

9. Dispositf selon l'une des revendications 1 à 8, caractériseé en ce que les conduits (51, 52) sont placés à proximité de la surface frontale (50) du fourreau (5), côté roue de la pompe.

10. Utilisation d'un dispositif de compensation de la poussée axiale selon l'une des revendications 1 à 9, dans une pompe radiale à haute pression de liquide, à plusieurs étages et à grande vitesse.
